# EUROPÄISCHE PATENTSCHRIFT

(11) **EP 2 171 379 B1**
(45) Veröffentlichungstag und Bekanntmachung des Hinweises auf die Patenterteilung: **25.03.2015**
(21) Anmeldenummer: 08785985.6
(22) Anmeldetag: 08.07.2008
(51) Int. Cl.: F25C 5/00, F25D 23/08, F25D 23/02

(54) **KÄLTEGERÄT MIT AUSGABEKLAPPE**
REFRIGERATOR WITH DISPENSING SHUTTER
APPAREIL RÉFRIGÉRANT DOTÉ D'UN VOLET DE DISTRIBUTEUR

(30) Priorität: 24.07.2007 DE 202007010238 U
(43) Veröffentlichungstag der Anmeldung: 07.04.2010
(73) Patentinhaber: BSH Hausgeräte GmbH, 81739 München (DE)
(72) Erfinder: DIEBOLD, Jürgen, 89568 Hermaringen (DE)
(86) Internationale Anmeldenummer: PCT/EP2008/058872
(87) Internationale Veröffentlichungsnummer: WO 2009/013128

(56) Entgegenhaltungen:
- US-A- 4 087 140
- US-A- 4 209 999
- US-A- 4 306 757

## Beschreibung

Die vorliegende Erfindung betrifft ein Kältegerät mit einem wärmeisolierenden Gehäuse und einer durch eine Wand des Gehäuses verlaufenden, durch eine bewegliche Klappe verschließbaren Öffnung. Eine solche Klappe kann zum Beispiel zum Verschließen einer Eisausgabeöffnung eines Kältegeräts mit Eisbereiter dienen, ist aber nicht hierauf beschränkt.

Um einen unnötigen Zustrom von Wärme ins Innere des Kältegeräts zu vermeiden, soll eine solche Klappe, wenn sie nicht benutzt wird, immer dicht geschlossen sein. Bekannt ist, eine Eisausgabeklappe an einem Kältegerät mit einer Feder zugedrückt zu halten und sie mit Hilfe eines Hubmagnetes zu öffnen, wenn Eis ausgegeben werden soll. Auch Stellmotoren, Linearantriebe oder dergleichen können zum Öffnen und Schließen der Klappe verwendet werden.

Um die Ausgabeöffnung dicht zu verschließen, ist es gebräuchlich, eine Dichtung vorzusehen, die in geschlossener Stellung der Klappe zwischen dieser und einem Rand der Öffnung zusammengedrückt ist. Gebräuchliche Dichtungen sind massive Ringe aus einem gummiartigem Polymermaterial wie etwa TPE oder Silikonkautschuk.

Ein Kältegerät gemäß dem Oberbegriff des Anspruchs 1 ist aus US-A 4 306 757 bekannt.

Um dicht zu schließen, benötigt die Dichtung einen bestimmten Anpressdruck. Dieser muss groß genug sein, damit die Dichtung Unebenheiten in einer gegen sie gedrückten Dichtfläche der Klappe ausgleichen kann. Ist der Anpressdruck zu klein und sind die Unebenheiten zu groß, wird keine hinreichende Dichtwirkung erzielt. Wenn ein hoher Anpressdruck benötigt wird, um Dichtwirkung zu erzielen, dann müssen dementsprechend kräftige und kostspielige Antriebsmittel zum Anpressen der Klappe an die Dichtung und/oder zum Abrücken der Klappe von der Dichtung bereitgestellt werden. Die Aufgabe der Erfindung ist daher, einen Aufbau für ein Kältegerät anzugeben, bei dem eine zuverlässige Dichtwirkung mit geringer Anpresskraft erreichbar ist.

Die Aufgabe wird dadurch gelöst, dass bei einem Kältegerät mit einem wärmeisolierenden Gehäuse und einer durch eine Wand des Gehäuses verlaufenden, durch eine bewegliche Klappe verschließbaren Öffnung, bei dem in geschlossener Stellung der Klappe eine Dichtung zwischen der Klappe und einem Rand der Öffnung zusammengedrückt ist, die Dichtung einen dichten Hohlraum aufweist, der zumindest Teilweise mit einem Fluid gefüllt ist. Diese Struktur ermöglicht es der Dichtung, in einem Bereich, der in geschlossener Stellung der Klappe stark zwischen dieser und dem Rand der Öffnung zusammengedrückt wird, weit nachzugeben, ohne eine hohe Rückstellkraft aufzubauen, indem das Fluid aus diesem Bereich in einen weniger stark zusammengedrückten Bereich der Dichtung ausweicht.

Um diesen Effekt zu optimieren, ist es wünschenswert, dass der Beitrag einer Wand des Hohlraums zur Rückstellkraft der Dichtung gering ist im Vergleich zu der von dem zwischen dem Rand der Öffnung und der Klappe zusammengedrückten Fluid erzeugten Rückstellkraft. D.h. die Wand des Hohlraums sollte zweckmäßigerweise so nachgiebig sein, dass in dem Kältegerät eingebaute Mittel zum Anpressen der Klappe an die Öffnung kräftig genug sind, um im Falle des Undichtwerdens des Hohlraums diesen zum Kollabieren zu bringen und das Fluid aus der Dichtung auszutreiben.

Um einen Druckausgleich über große Entfernungen entlang der Dichtung zu ermöglichen, sollte der Hohlraum sich zweckmäßigerweise über die gesamte Länge der Dichtung erstrecken. Vorzugsweise hat die Dichtung hierfür die Form eines ringförmigen Schlauchs.

Das Fluid, mit dem die Dichtung gefüllt ist, ist vorzugsweise ein Gas, da dieses im Vergleich zu einer Flüssigkeit allenfalls eine geringe Neigung hat, sich bei nicht horizontaler Einbaulage der Dichtung am tiefsten Punkt der Dichtung zu sammeln. Vorzugsweise ist das Gas Luft.

Um eine leichte Verformbarkeit der Dichtung zu gewährleisten, sollte das Gas unter Atmosphärendruck stehen.

Um einem auf sie ausgeübten Druck ausweichen zu können, sollte die Dichtung ferner vorzugsweise einen unrunden Querschnitt haben.

Weitere Vorteile der Erfindung werden deutlich aus der nachfolgenden Beschreibung eines Ausführungsbeispiels unter Bezugnahme auf die beigefügten Figuren. Es zeigen:
- Fig. 1: einen schematischen Schnitt durch ein Kältegerät mit einem Eisspender, dem eine erfindungsgemäße Ausgabeklappe zugeordnet ist;
- Fig. 2: eine schematische Schnittdarstellung eines Durchgangs zwischen dem Eisspender und einer Ausgabenische.

Das in Fig. 1 in einem schematischen Schnitt gezeigte Kältegerät hat einen wärmeisolierenden Korpus 1 und eine Tür 2, die einen Innenraum begrenzen. Der Innenraum 3 ist durch einen Verdampfer gekühlt, der in einer im oberen Bereich des Korpus 1 abgeteilten Verdampferkammer 4 untergebracht ist.

Ein automatischer Eisbereiter 5 ist in unmittelbarer Nachbarschaft der Verdampferkammer 4 im Innenraum 3 angeordnet. Unter dem Eisbereiter 5 ist ein Sammelbehälter 6 angebracht, der von dem Eisbereiter 5 erzeugte Eisstücke auffängt. Eine Förderschnecke 7 am Boden des Sammelbehälters 6 dient zum Fördern von Eisstücken zu einer Ausgabeöffnung 8 am türnahen Ende des Sammelbehälters 6.

In einem zentralen Bereich der Tür 2 ist eine Nische 12 gebildet, von der eine obere Wand unter der Ausgabeöffnung 8 des Sammelbehälters liegt. Durch diese Wand erstreckt sich ein rohr- oder trichterförmiger Durchgang, auch als Eisrutsche 9 bezeichnet. Die Eisrutsche 9 ist an ihrem unteren Ende durch eine wärmeisolierende Klappe 18 luftdicht versperrt, so dass keine Warmluft aus der Nische 12 durch die Eisrutsche 9 des Kältegerätes gelangen kann.

Fig. 2 zeigt einen schematischen Teilschnitt durch die Eisrutsche 9 und die um eine Achse 11 schwenkbare Klappe 18, die die in die Nische 12 mündende Ausgabeöffnung 10 der Eisrutsche 9 verschließt.

Zum Öffnen und Schließen der Klappe 18 kann an der Achse 11 ein (nicht dargestellter) in entgegengesetzte Richtungen antreibbarer Stellmotor angreifen; es kann auch ein einfach eine Rückstellfeder vorgesehen sein, die die Klappe 18 gegen die Ausgabeöffnung 10 beaufschlagt, sowie ein Elektromagnet, der die Klappe 18 entgegen der Rückstellkraft der Feder von der Ausgabeöffnung 10 abzieht.

Die Klappe 18 hat die Gestalt einer flachen Schale mit einer kegelstumpfförmig umlaufenden, unter Umständen in Maßen elastischen kegelstumpfförmigen Dichtschürze 13. Das Innere der Schale ist mit Isoliermaterial ausgefüllt. Eine elektrische Heizung kann in der Klappe 18 benachbart zu der Dichtschürze 13 vorgesehen sein, um zu Verhindern, dass die Klappe 18 in geschlossener Stellung festfriert.

Zwischen der Dichtschürze 13 und einem Rand der Ausgabeöffnung 10 ist eine Dichtung zusammengedrückt, die durch einen endlosen ringförmigen Kunststoffschlauch 14 mit schlaffen Wänden gebildet ist. Ein sich rings um die Öffnung 10 erstreckender innerer Hohlraum 15 des Kunststoffschlauchs enthält Luft in einer Menge, die nicht ausreicht, um den Schlauch 14 bis zu einer kreisförmigen Querschnittsform aufzublähen. Daher kann der Schlauch 14 dem gegen die Ausgabeöffnung 10 gerichteten Druck der Dichtschürze 13 so lange nachgeben, ohne eine nennenswerte Rückstellkraft aufzubauen, bis die Dichtschürze 13 auf ihrem gesamten Umfang den Schlauch 14 dichtend berührt. Aufgrund der minimalen Rückstellkraft des Schlauchmaterials genügt eine geringe Andrückkraft der Klappe 18, um eine sichere Dichtwirkung zu erzielen. Es genügt daher ein kleines, platzsparendes und preiswertes Antriebselement, um die Öffnung- und Schließbewegungen der Klappe 18 anzutreiben.

## Patentansprüche

1. Kältegerät mit einem wärmeisolierenden Gehäuse (1, 2) und einer durch eine Wand (3) des Gehäuses (1, 2) verlaufenden, durch eine bewegliche Klappe (18) verschließbaren Öffnung (10), bei dem in geschlossener Stellung der Klappe (18) eine Dichtung (14) zwischen der Klappe (18) und einem Rand der Öffnung (10) zusammengedrückt ist, **dadurch gekennzeichnet, dass** die Dichtung (14) einen dichten Hohlraum (15) aufweist, der zumindest teilweise mit einem Fluid gefüllt ist.

2. Kältegerät nach Anspruch 1, gekennzeichnet durch Mittel zum Anpressen der Klappe (18) an die Öffnung (10) mit einer Kraft, die ausreicht, um das Fluid aus dem Hohlraum (15) der Dichtung (14) auszutreiben, falls der Hohlraum (15) undicht wird.

3. Kältegerät nach einem der vorhergehenden Ansprüche, **dadurch gekennzeichnet, dass** der Hohlraum (15) sich über die gesamte Länge der Dichtung (14) erstreckt.

4. Kältegerät nach einem der vorhergehenden Ansprüche, **dadurch gekennzeichnet, dass** die Dichtung (14) ein ringförmiger Schlauch ist, dessen Wandungen den Hohlraum (15) umschließen.

5. Kältegerät nach einem der vorhergehenden Ansprüche, **dadurch gekennzeichnet, dass** das die Dichtung (14) füllende Fluid ein Gas ist.

6. Kältegerät nach Anspruch 5, **dadurch gekennzeichnet, dass** das Gas unter Atmosphärendruck steht.

7. Kältegerät nach einem der vorhergehenden Ansprüche, **dadurch gekennzeichnet, dass** die Dichtung (14) einen unrunden Querschnitt hat.

8. Kältegerät nach einem der vorhergehenden Ansprüche, **dadurch gekennzeichnet, dass** die Öffnung (10) ein Eisausgabekanal ist.

9. Kältegerät nach einem der Ansprüche 1 bis 8, **dadurch gekennzeichnet, dass** die Dichtung (14) um die Öffnung (10) angeordnet ist.

10. Kältegerät nach Anspruch 1, **dadurch gekennzeichnet, dass** die Klappe (18) in Art einer flachen Schale ausgebildet ist.

11. Kältegerät nach Anspruch 1 oder 10, **dadurch gekennzeichnet, dass** die Klappe (18) eine in Form zumindest ähnlich eines Kegelstumpfes ausgebildete Dichtschürze aufweist

12. Kältegerät nach Anspruch 11, **dadurch gekennzeichnet, dass** die Dichtschürze mit ihrem Dichtrand zumindest annähernd mittig an der Dichtung (14) anliegt.

## Claims

1. Refrigerator with a heat-insulating housing (1, 2) and an opening (10) running through a wall (3) of the housing (1, 2) and sealable by a moveable flap (18), in which, when the flap (18) is in the closed position, a seal (14) is pressed together between the flap (18) and an edge of the opening (10), **characterised in that** the seal (14) has a leak-proof cavity (15), which is filled at least partially with a fluid.

2. Refrigerator according to claim 1, **characterised by** means for contacting the flap (18) against the opening (10) with a force which is sufficient to expel the fluid out of the cavity (15) of the seal (14), if the cavity (15) is not leak-proof.

3. Refrigerator according to one of the preceding claims, **characterised in that** the cavity (15) extends over the whole length of the seal (14).

4. Refrigerator according to one of the preceding claims, **characterised in that** the seal (14) is an annular tube, the walls of which surround the cavity (15).

5. Refrigerator according to one of the preceding claims, **characterised in that** the fluid filling the seal (14) is a gas.

6. Refrigerator according to claim 5, **characterised in that** the gas is under atmospheric pressure.

7. Refrigerator according to one of the preceding claims, **characterised in that** the seal (14) has a non-circular cross-section.

8. Refrigerator according to one of the preceding claims, **characterised in that** the opening (10) is an ice dispensing channel.

9. Refrigerator according to one of claims 1 to 8, **characterised in that** the seal (14) is arranged around the opening (10).

10. Refrigerator according to claim 1, **characterised in that** the flap (18) is embodied in the manner of a shallow dish.

11. Refrigerator according to claim 1 or 10, **characterised in that** the flap (18) has a sealing apron embodied in the form at least similarly of a truncated cone.

12. Refrigerator according to claim 11, **characterised in that** the sealing apron with its sealing edge rests at least approximately centrally against the seal (14).

## Revendications

1. Appareil frigorifique comprenant un boîtier calorifuge (1, 2) et une ouverture (10) s'étendant à travers une paroi (3) du boîtier (1, 2), pouvant être fermée au moyen d'un clapet mobile (18), dans lequel appareil frigorifique, en position fermée du clapet (18), un joint (14) est pressé entre le clapet (18) et un bord de l'ouverture (10), **caractérisé en ce que** le joint (14) présente un espace creux dense (15) qui est rempli au moins en partie avec un fluide.

2. Appareil frigorifique selon la revendication 1, **caractérisé par** des moyens pour presser le clapet (18) sur l'ouverture (10) avec une force suffisante pour faire sortir le fluide hors de l'espace creux (15) du joint (14) au cas où l'espace creux (15) devienne non étanche.

3. Appareil frigorifique selon l'une quelconque des revendications précédentes, **caractérisé en ce que** l'espace creux (15) s'étend sur toute la longueur du joint (14).

4. Appareil frigorifique selon l'une quelconque des revendications précédentes, **caractérisé en ce que** le joint (14) est un tuyau en forme d'anneau, dont les parois entourent l'espace creux (15).

5. Appareil frigorifique selon l'une quelconque des revendications précédentes, **caractérisé en ce que** le fluide remplissant le joint (14) est un gaz.

6. Appareil frigorifique selon la revendication 5, **caractérisé en ce que** le gaz est sous pression atmosphérique.

7. Appareil frigorifique selon l'une quelconque des revendications précédentes, **caractérisé en ce que** le joint (14) a une section transversale non circulaire.

8. Appareil frigorifique selon l'une quelconque des revendications précédentes, **caractérisé en ce que** l'ouverture (10) est un canal de sortie de glace.

9. Appareil frigorifique selon l'une quelconque des revendications 1 à 8, **caractérisé en ce que** le joint (14) est disposé autour de l'ouverture (10).

10. Appareil frigorifique selon la revendication 1, **caractérisé en ce que** le clapet (18) est réalisé de manière semblable à une coupelle plate.

11. Appareil frigorifique selon la revendication 1 ou 10, **caractérisé en ce que** le clapet (18) présente une jupe d'étanchéité réalisée de forme au moins similaire à un tronc de cône.

12. Appareil frigorifique selon la revendication 11, **caractérisé en ce que** la jupe d'étanchéité est adjacente au moins approximativement au milieu du joint (14) avec son bord d'étanchéité.
